# FASCICULE DE BREVET EUROPEEN

(11) **EP 0 805 218 B1**
(45) Date de publication et mention de la délivrance du brevet: **28.02.2001**
(21) Numéro de dépôt: 96107005.9
(22) Date de dépôt: 03.05.1996
(51) Int. Cl.: C21D 9/00, C21D 1/63

(54) **Station d'égouttage et installation de traitement thermique comportant une telle station d'égouttage**
Abtropfstation und ein Abtropfstation enthaltende Wärmebehandlungsvorrichtung
Draining station and heat treatment installation comprising such a drain station

(43) Date de publication de la demande: 05.11.1997
(73) Titulaire: Patherm SA, 2503 Bienne (CH)
(72) Inventeur: Spérisen, Thierry, 1090 WIen (AT)
(74) Mandataire: Thérond, Gérard Raymond

(56) Documents cités:
- EP-A- 0 296 102
- EP-A- 0 533 615
- EP-A- 0 671 476
- GB-A- 987 338
- MACHINE MODERNE, no. 860, Novembre 1981, PARIS FR, pages 83-85, XP002017065 E. MAINHARD: "Trempe d outils: quelques solutions"

## Description

L'invention concerne généralement les installations de traitement thermique et en particulier une station d'égouttage destinée à égoutter des charges à traiter telles que des pièces métalliques provenant d'un bac de refroidissement contenant un bain liquide.

L'invention concerne également une installation de traitement thermique comportant notamment au moins un four ayant une ouverture vers le bas et au moins un bac de refroidissement ayant une ouverture vers le haut, le four et le bac pouvant être amenés en position superposée par un mouvement relatif de l'un par rapport à l'autre de sorte que l'ouverture du four puisse venir en regard de l'ouverture du bac, des moyens de transfert des charges entre le four et le bac, l'installation comprenant en outre une telle station d'égouttage.

Une installation de traitement thermique telle que définie ci-dessus et comportant au moins un four ouvert vers le bas, désigné généralement four à cloche, et un bouchon de fermeture est déjà connue par exemple du document EP-A-0 296 102.

Dans les installations de traitement thermique du type de celle décrite dans le document EP-A-0 296 102 et présentant des bacs de refroidissement ou de trempe ouverts vers le haut et contenant un milieu de trempe liquide, et il est nécessaire d'égoutter la charge traitée sortant du bac avant de la transférer ailleurs, par exemple vers une autre station de traitement.

En effet, les milieux de trempe tels que des huiles, des sels fondus, sont souvent hautement polluants et il convient d'éviter que ces derniers n'entrent en contact avec certains éléments de l'installation.

A cet effet, les charges sont généralement élevées au-dessus du milieu de trempe à l'aide de moyens élévateurs et la charge peut alors s'égoutter dans le bac de refroidissement pendant un temps désiré.

Cette opération d'égouttage présente l'inconvénient de mobiliser le bac de refroidissement pendant la durée d'égouttage, qui est sensiblement du même ordre de grandeur que la durée d'une trempe, interdisant ainsi toute autre trempe dans ce bac pendant l'égouttage. Par ailleurs on a constaté qu'un tel égouttage pouvait conduire à des pertes de productivité de l'ordre de 30%.

Ainsi, l'invention a pour but principal de remédier aux inconvénients de l'art antérieur susmentionné en fournissant une station d'égouttage qui permette de façon simple et économique de récupérer le produit de l'égouttage sans avoir à mobiliser un bac de refroidissement et ainsi d'augmenter de façon significative le rendement des installations de traitement thermique les comprenant.

La station d'égouttage selon l'invention a également pour but d'éviter une pollution de l'environnement immédiat par les vapeurs et émanations qui se dégagent des charges lors de l'opération d'égouttage.

L'invention a également pour but de fournir une installation de traitement thermique du genre indiqué plus haut, dans laquelle est intégrée une station d'égouttage pour permettre une exploitation optimale des capacités de production des éléments qui la compose.

A cet effet l'invention a pour objet une station d'égouttage destinée à égoutter des charges à traiter telles que pièces métalliques provenant d'un bac de refroidissement contenant un bain liquide, caractérisée en ce qu'elle comprend une enceinte ayant une ouverture d'entrée ouverte vers le bas et permettant le chargement et le déchargement de ladite enceinte avec lesdites charges sur des moyens d'ancrage, en ce que ladite enceinte comprend des moyens d'obturation de ladite ouverture d'entrée ménagés plus bas que les charges ancrées et en ce que lesdits moyens d'obturation comprennent un collecteur de liquide d'égouttage.

Grâce à ces caractéristiques, la station d'égouttage permet d'une part de collecter de façon autonome le milieu de trempe s'écoulant de la charge qui est en cours d'égouttage et d'autre part de confiner les émanations et vapeurs se dégageant de ces charges. On limite ainsi de façon importante le risque de pollution de l'environnement de l'installation. Le bac de refroidissement est donc immédiatement disponible pour la trempe d'une autre charge dès que le transfert de la charge précédente trempée dans la station d'égouttage a été effectué.

Selon une caractéristique avantageuse, les moyens d'obturation comprennent un tiroir mobile selon une direction parallèle au plan de ladite ouverture d'entrée et permettant ainsi son dégagement latéral, ledit tiroir comprenant ledit collecteur.

L'utilisation de moyens d'obturation comprenant un tiroir permet de déplacer le collecteur de liquide selon un plan horizontal et ainsi de diminuer considérablement les risques de perte du liquide collecté lors des mouvements d'ouverture et de fermeture de la station d'égouttage. Par ailleurs cette structure en tiroir est compacte et par conséquent n'augmente pas de façon désavantageuse l'encombrement de la station d'égouttage.

Selon un autre aspect, l'invention a pour objet une installation de traitement thermique comprenant au moins un four ayant une ouverture vers le bas et au moins un bac de refroidissement ayant une ouverture vers le haut, le four et le bac pouvant être amenés en position superposée par un mouvement relatif de l'un par rapport à l'autre de sorte que l'ouverture du four puisse venir en regard de l'ouverture du bac, des moyens de transfert une charge entre le four et le bac, caractérisée en ce qu'elle comprend en outre une station d'égouttage comportant une enceinte ayant une ouverture d'entrée ouverte vers le bas et permettant le chargement, notamment à partir du bac de refroidissement, et le déchargement de ladite enceinte avec ladite charge sur des moyens d'ancrage, ladite enceinte comprenant des moyens d'obturation de ladite ouverture d'entrée, ménagés plus bas que la charge ancrée, et lesdits moyens d'obturation comprennent un collecteur de liquide d'égouttage.

Une telle installation de traitement thermique permet d'éviter une immobilisation du bac de refroidissement au dessus duquel s'opère normalement l'égouttage des charges dans les installations de l'art antérieur et ainsi d'optimiser l'utilisation de l'installation en rendant ces bacs immédiatement disponible pour la trempe de nouvelles charges.

D'autres caractéristiques et avantages de l'invention apparaîtront plus clairement à la lecture de la description suivante de modes de réalisation de l'invention donnés à titre purement illustratif et non limitatif, cette description étant faite en liaison avec les dessins dans lesquels :
- la figure 1 est une vue en coupe d'une station d'égouttage selon l'invention avec ses moyens d'obturation représentés en position ouverte et fermée;
- la figure 2 est une vue en coupe selon la ligne II-II la figure 1 montrant les moyens d'ancrage de la charge dans la station d'égouttage selon l'invention, la charge étant représentée dans deux positions distinctes, où elle est respectivement introduite dans la station d'égouttage et ancrée dans cette dernière;
- la figure 3 est une vue en coupe représentant une installation de traitement thermique montrant un bac de refroidissement placé au dessous d'une station d'égouttage selon l'invention;
- la figure 4 est une vue d'une variante de l'installation de traitement thermique représentée à la figure 3, et
- la figure 5 est une vue en élévation d'une installation de traitement thermique selon la figure 3, montrant également un four de traitement thermique.

En se référant tout d'abord aux figures 1 à 3, on voit une station d'égouttage selon l'invention, désignée par la référence numérique générale 1. Cette station d'égouttage 1 est destinée à égoutter une charge 2 formée par une pièce ou un ensemble de pièces métalliques à traiter provenant d'un bac de refroidissement 4 ayant une ouverture vers le haut (figure 3) et contenant un bain B. La charge est disposée sur un plateau-support 6 réalisé par exemple sous la forme d'une grille rigide plane alvéolée.

La station d'égouttage 1 comprend une enceinte 8 suspendue par des moyens de suspension 10 à une structure de support 12. L'enceinte 8 présente une ouverture d'entrée 14 débouchant vers le bas et permettant le chargement et le déchargement de l'enceinte 8 depuis le dessous de la station 1, typiquement à partir du bac de refroidissement 4.

Dans le cadre de l'invention et dans la description et les revendications qui suivent on entend par "enceinte" tout volume dans lequel la charge est reçue entièrement ou partiellement, ce volume n'étant pas nécessairement délimité par des parois continues. Par exemple, un cadre suspendu à la structure de support par l'intermédiaire de quatre colonnes à ses quatre coins défini une enceinte au sens de la présente invention.

Dans la partie inférieure de l'enceinte 8 sont prévus des plots de retenue 16 qui font saillie à partir de la paroi intérieure 18 de l'enceinte 8. Ces plots 16 confèrent à l'ouverture d'entrée 14 un contour circulaire intenté dans l'exemple illustré. Le plateau-support 6 présente sensiblement un contour complémentaire et des dimensions légèrement inférieures à celles de l'ouverture d'entrée 14 afin que le plateau puisse passer sans encombre avec la charge 2 à travers l'ouverture 14. Ainsi, le plateau-support 6 muni de la charge 2 peut être introduit dans l'ouverture 14 par l'intermédiaire de moyens élévateurs ME, par exemple solidaire du bac de refroidissement 4, alors qu'il se trouve dans une première position (représentée en trait interrompu à la figure 2) dans laquelle le plateau-support est orienté parallèlement à l'ouverture 14. Une fois que la partie la plus basse du plateau se trouve un peu plus haut que les plots 16, le plateau-support peut pivoter autour de son axe central X-X d'une distance angulaire β déterminée sous l'effet d'un actionneur (non représenté) et être amené dans une deuxième position (représentée en trait fort à la figure 2) dans laquelle des parties 20 du plateau se trouvent superposées aux plots 16. A cet instant, les moyens élévateurs peuvent s'abaisser et les parties 20 peuvent reposer chacune sur un des plots 16. Ces plots de retenue 16 servent de moyens d'ancrage de la charge 2 et supportent ainsi le plateau-support 6 muni de la charge 2 au cours de l'opération d'égouttage. Le déchargement de l'enceinte 8 s'effectue simplement en répétant le procédé ci-dessus de manière inverse.

Il va de soi que d'autres moyens peuvent être envisagés pour assurer l'ancrage du plateau-support dans l'enceinte, on pourrait par exemple prévoir de suspendre le plateau-support 6 dans l'enceinte 8.

L'enceinte 8 comprend en outre des moyens d'obturation 22 de l'ouverture d'entrée 14. Ces moyens d'obturation 22 sont disposés dans une partie inférieure de la station d'égouttage et plus particulièrement dans une partie de la station qui se trouve en dessous de la charge à égoutter. Ces moyens 22 comprennent un tiroir 24 ayant une cavité dans laquelle le liquide d'égouttage est collecté. Le tiroir 24 est mobile selon une direction parallèle au plan de l'ouverture d'entrée entre deux positions extrêmes, respectivement une position fermée (représentée en trait fort à la figure 1) dans laquelle la cavité du tiroir se trouve en regard de l'ouverture 14 et une position ouverte (représentée en trait interrompu à la figure 1) dans laquelle le tiroir est dégagé latéralement et libère l'accès à l'ouverture 14.

Le tiroir 24 coulisse, par l'intermédiaire de galets 26 solidaires du tiroir, le long de deux glissières parallèles 28 (une seule étant visible à la figure 1) qui s'étendent de part et d'autre de l'ouverture 14. Les glissières 28 sont solidaires de l'enceinte 8 et peuvent être formées typiquement de deux profilés à section en "C", la branche supérieure du "C" étant fixée par exemple par soudage sur une paroi inférieure de l'enceinte 8 et les galets 26 circulant sur la face supérieure de la branche inférieure du "C".

Dans l'exemple de réalisation illustré, le tiroir 24 est mis en mouvement par un actionneur 30. Ce dernier peut être avantageusement être formé d'un vérin à commande hydraulique dont le cylindre est fixé à l'enceinte 8 et dont l'extrémité de la tige est fixée au tiroir. Ainsi, l'ouverture 14 peut être dégagée et fermée sans intervention manuelle d'un opérateur.

Le fond 32 de la cavité du tiroir 24 est incliné pour permettre l'écoulement du liquide d'égouttage vers une région la plus basse du fond dans laquelle est prévu un orifice relié à une vanne de vidange 34. Dans l'exemple illustré, le fond présente la forme d'un entonnoir fortement évasé, mais il est bien entendu que l'on pourrait envisager toute autre forme de fond assurant la même fonction de drainage d'un liquide vers un point particulier.

A la figure 4, on a représenté une installation de traitement thermique telle que représentée à la figure 3, dans laquelle la station d'égouttage 1 n'est pas fixe par rapport à sa structure de support mais peut être déplacée selon une direction Y-Y à partir d'une première position (représentée en trait fort) dans laquelle elle se trouve au dessus du bac de refroidissement vers une deuxième position (représentée en trait interrompu) dans laquelle elle est dégagée latéralement et libère l'accès au bac de refroidissement. Dans ce cas, les moyens de suspension de la station d'égouttage sont par exemple relié à des galets 36 qui cheminent sur deux rails parallèles 38 comme cela est représenté schématiquement à la figure.

Selon une variante (non représentée) de l'installation représentée à la figure 4, la station d'égouttage 1 peut être en outre mobile selon un autre axe perpendiculaire à l'axe Y-Y au-dessus du bac de refroidissement.

En se référant maintenant à la figure 5, on voit comment la station d'égouttage 1 peut être intégrée dans une installation de traitement thermique comprenant un four à cloche 40 classique ayant une ouverture vers le bas et un bac de refroidissement 4. Comme cela ressort de la figure, la station d'égouttage 1 et le four 40 sont en position supérieure et le bac de refroidissement 4 est en position inférieure. Dans le mode de réalisation illustré, la station d'égouttage 1 et le four 40 sont fixes l'un par rapport à l'autre et le bac de refroidissement 4 est monté sur des roulettes 42 et par conséquent mobile en dessous de la ligne formée par le four et la station d'égouttage. Bien entendu l'inverse pourrait être envisagé. Aussi dans ce contexte, la station d'égouttage mobile selon un axe Y-Y représentée à la figure 4 ainsi que la variante dans laquelle la station d'égouttage est mobile selon deux axes perpendiculaires trouvent une application avantageuse.

La station d'égouttage intégrée dans l'installation représentée à la figure 5 peut être utilisée de la façon suivante. La charge 2 est chargée dans l'enceinte du four 40 par des moyens de transfert classiques (non représentés) en vu d'un chauffage à une température de trempe déterminée. Le bac de trempe 4 est ensuite déplacée en dessous du four 40. Le four est alors ouvert et les moyens élévateurs ME viennent transférer la charge 2 du fours 40 vers le bain de refroidissement B. Dès que l'opération de trempe de la charge 2 est terminée, le bac de refroidissement 4 est placé sous la station d'égouttage 1 de sorte que l'ouverture du bac se trouve sensiblement en regard du tiroir 24 ou de l'ouverture d'entrée 14 de l'enceinte 8. L'actionneur 30 du tiroir 24 est alors commandé pour dégager l'ouverture d'entrée 14. Dès que l'ouverture 14 est dégagée, la charge 2 trempée qui doit être égouttée est introduite et ancrée dans l'enceinte 8 à l'aide de moyens élévateurs ME et des moyens d'ancrage 16 comme cela a déjà été décrit plus haut. Le bac de refroidissement 4 est alors encore au-dessous de l'ouverture 14 et collecte une partie du liquide d'égouttage au cours du transfert de la charge du bac vers l'enceinte. La charge 2 étant convenablement ancrée, l'actionneur 30 du tiroir 24 est commandé pour fermer l'ouverture d'entrée 14. La cavité du tiroir se trouve alors au-dessous de la charge 2 et récupère ainsi le liquide de trempe qui s s'écoule de la charge 2. Le liquide récupéré est ensuite vidangé ultérieurement après l'achèvement de l'opération d'égouttage par la simple ouverture de la vanne 34. Ainsi, dès que le tiroir 24 est fermé, le bac de refroidissement et/ou la station d'égouttage peuvent être dégagés afin de rendre le bac de refroidissement 4 immédiatement disponible pour une nouvelle opération de trempe.

On notera que selon une variante de réalisation non représentée, la station d'égouttage peut comprendre des moyens d'évacuation des vapeurs se dégageant de la charge vers des moyens de traitement tels que des filtres, colonnes de lavage ou analogues.

L'installation qui vient d'être décrite comprend un four 40, un bac de refroidissement 4 et une station d'égouttage 1 mais il va de soi qu'une telle installation pourrait comprendre plusieurs de chacun de ces éléments.

## Revendications

1. Station d'égouttage (1) destinée à égoutter des charges (2) à traiter telles que des pièces métalliques provenant d'un bac de refroidissement (4) contenant un bain, ladite station étant caractérisée en ce qu'elle comprend une enceinte (8) ayant une ouverture d'entrée (14) ouverte vers le bas et permettant le chargement et le déchargement de ladite enceinte (8) avec lesdites charges (2) sur des moyens d'ancrage (16), en ce que ladite enceinte (8) comprend en outre des moyens d'obturation (22) de ladite ouverture d'entrée (14) ménagés plus bas que les charges (2) ancrées et en ce que lesdits moyens d'obturation (22) comprennent un collecteur de liquide (24) d'égouttage.

2. Station d'égouttage selon la revendication 1, caractérisée en ce que les moyens d'obturation (22) comprennent un tiroir mobile (24) selon une direction parallèle au plan de ladite ouverture d'entrée (14) et permettant ainsi son dégagement latéral.

3. Station d'égouttage selon la revendication 2, caractérisée en ce que ledit tiroir (24) coulisse sur des glissières (28) parallèles solidaires de ladite enceinte (8).

4. Station d'égouttage selon la revendication 3, caractérisée en ce qu'elle comprend en outre un actionneur (30) relié d'une part à ladite enceinte (8) et d'autre part audit tiroir (24) afin de engager ledit tiroir dans ladite ouverture d'entrée (14) et de l'en dégager.

5. Station d'égouttage selon la revendication 1, caractérisée en ce que ledit collecteur (24) comprend une vanne de vidange (34) disposés au bas dudit collecteur.

6. Station d'égouttage selon l'une quelconque des revendications 1 à 5, caractérisée en ce qu'elle comprend des moyens d'évacuation des vapeurs se dégageant des charges vers des moyens de traitement.

7. Installation de traitement thermique comprenant au moins un four (40) ayant une ouverture vers le bas et au moins un bac de refroidissement (4) ayant une ouverture vers le haut, le four et le bac pouvant être amenés en position superposée par un mouvement relatif de l'un par rapport à l'autre de sorte que l'ouverture du four (40) puisse venir en regard de l'ouverture du bac, des moyens de transfert d'une charge (2) entre le four et le bac, caractérisée en ce qu'elle comprend en outre une station d'égouttage comportant une enceinte (8) ayant une ouverture d'entrée (14) ouverte vers le bas et permettant le chargement, notamment à partir du bac de refroidissement, et le déchargement de ladite enceinte (8) avec ladite charge sur des moyens d'ancrage (16), ladite enceinte comprenant des moyens d'obturation de ladite ouverture ménagés plus bas que la charge (2) ancrée et lesdits moyens d'obturation comprennent un collecteur (24) de liquide d'égouttage.

8. Installation de traitement thermique selon la revendication 7, caractérisée en ce que la station d'égouttage (1) comme le four (40) est position supérieure de l'installation.

9. Installation de traitement thermique selon la revendication 7 ou 8, caractérisée en ce que la station d'égouttage est conforme à celle définie dans l'une des revendications 2 à 7.

10. Installation de traitement thermique selon l'une des revendications 7 à 9, caractérisée en ce la station d'égouttage, les fours (40) et les bacs (4) sont mobiles les uns par rapport aux autres.

## Patentansprüche

1. Abtropfstation (1) zum Abtropfenlassen von zu behandelnden Chargen (2), wie etwa Metallteile, die von einem ein Bad enthaltenden Abkühlungsgefäß (4) kommen, wobei die Station dadurch gekennzeichnet ist, daß sie einen Behälter (8) aufweist, der eine nach unten offene Einlaßöffnung (14) besitzt und das Be- und Entladen des Behälters (8) mit den Chargen (2) auf Verankerungsmitteln (16) ermöglicht, daß der Behälter (8) außerdem Verschlußmittel (22) für die Einlaßöffnung (14) aufweist, die weiter unten als die verankerten Chargen (2) angeordnet sind, und daß die Verschlußmittel (22) einen Abtropfflüssigkeitssammler (24) umfassen.

2. Abtropfstation nach Anspruch 1, dadurch gekennzeichnet, daß die Verschlußmittel (22) einen Schieber umfassen, der in einer Richtung parallel zur Einlaßöffnung (14) beweglich ist und somit sein Öffnen in seitlicher Richtung ermöglicht.

3. Abtropfstation nach Anspruch 2, dadurch gekennzeichnet, daß der Schieber (24) auf parallelen Gleitschienen (28) gleitet, die mit dem Behälter (8) fest verbunden sind.

4. Abtropfstation nach Anspruch 3, dadurch gekennzeichnet, daß sie außerdem einen Betätiger (30) aufweist, der einerseits mit dem Behälter (8) und andererseits mit dem Schieber (24) verbunden ist, um den Schieber mit der Einlaßöffnung (14) in Eingriff und außer Eingriff zu bringen.

5. Abtropfstation nach Anspruch 1, dadurch gekennzeichnet, daß der Sammler (24) ein Entleerungsventil (34) aufweist, das an seiner Unterseite angeordnet ist.

6. Abtropfstation nach einem der Ansprüche 1 bis 5, dadurch gekennzeichnet, daß sie Mittel aufweist, die Dämpfe, die von den Chargen freigesetzt werden, an Behandlungsmittel abführen.

7. Wärmebehandlungsanlage, die wenigstens einen Ofen (40) mit einer nach unten gerichteten Öffnung und ein Abkühlungsgefäß (4) mit einer nach oben gerichteten Öffnung, wobei der Ofen und das Gefäß durch eine Bewegung relativ zueinander in eine übereinanderliegende Position gebracht werden können, so daß die Öffnung des Ofens (40) in eine Position gegenüber der Öffnung des Gefäßes gelangen kann, sowie Mittel zum Transportieren einer Charge (2) zwischen dem Ofen und dem Gefäß umfaßt, dadurch gekennzeichnet, daß sie außerdem eine Abtropfstation umfaßt, die einen Behälter (8) mit einer nach unten offenen Einlaßöffnung (14), die das Beladen, insbesondere vom Abkühlungsgefäß, sowie das Entladen des Behälters (8) mit der Charge auf Verankerungsmitteln (16) ermöglicht, wobei der Behälter Mittel zum Verschließen der Öffnung aufweist, die weiter unten als die verankerte Charge (2) angeordnet sind, und die Verschlußmittel einen Abtropfflüssigkeitssammler (24) umfassen.

8. Wärmebehandlungsanlage nach Anspruch 7, dadurch gekennzeichnet, daß die Abtropfstation (1) wie der Ofen (40) über der Anlage angeordnet ist.

9. Wärmebehandlungsanlage nach Anspruch 7 oder 8, dadurch gekennzeichnet, daß die Abtropfstation der in einem der Ansprüche 2 bis 7 definierten entspricht.

10. Wärmebehandlungsanlage nach einem der Ansprüche 7 bis 9, dadurch gekennzeichnet, daß die Abtropfstation, die Öfen (40) und die Gefäße (4) relativ zueinander beweglich sind.

## Claims

1. Draining station (1) intended to drain charges (2) to be treated such as metal parts originating from a cooling vat (4) containing a bath, said station being characterised in that it includes an enclosure (8) having a inlet opening (14) open towards the bottom and allowing said enclosure (8) to be loaded and unloaded with said charges (2) on anchoring means (16), in that said enclosure (8) further includes means (22) for blocking said inlet opening (14) arranged lower than the anchored charges (2) and in that said blocking means (22) include a basin (24) for the draining liquid.

2. Draining station according to claim 1, characterised in that the blocking means include a drawer (24) which is moveable along a direction parallel to the plane of said inlet opening (14) and thus allowing the lateral clearance thereof.

3. Draining station according to claim 2, characterised in that said drawer (24) slides on parallel slide bars (28) secured to said enclosure (8).

4. Draining station according to claim 3, characterised in that it further includes an actuator (30) connected on the one hand to said enclosure (8) and on the other hand to said drawer (24) in order to engage said drawer in said inlet opening (14) and to release it therefrom.

5. Draining station according to claim 1, characterised in that said basin (24) includes an emptying valve (34) arranged at the bottom of said basin.

6. Draining station according to any of claims 1 to 5, characterised in that it includes exhaust means for vapours being released from the charges towards the treatment means.

7. Heat treatment installation including at least a furnace (40) having an opening towards the bottom and at least one cooling vat (4) having an opening towards the top, the furnace and the vat being able to be brought in to a superposed position by moving one in relation to the other, so that the opening of the furnace (40) can face the opening of the vat, means for transferring a charge (2) between the furnace and the vat, characterised in that it further includes a draining station including an enclosure (8) having an inlet opening (14) open towards the bottom and allowing said enclosure (8) to be loaded, in particular from the cooling vat, and unloaded with said charge on anchoring means (16), said enclosure including means for blocking said opening arranged lower than the anchored charge (2) and said blocking means include a basin (24) for the draining fluid.

8. Heat treatment installation according to claim 7, characterised in that the draining station (1), like the furnace (40), is positioned higher than the installation.

9. Heat treatment station according to claim 7 or 8, characterised in that the draining station is according to that defined in any of claims 2 to 7.

10. Heat treatment station according to any of claims 7 to 9, characterised in that the draining station, the furnaces (40) and the vats (4) can be moved in relation to each other.
